# EUROPÄISCHE PATENTSCHRIFT

(11) **EP 1 700 996 B1**
(45) Veröffentlichungstag und Bekanntmachung des Hinweises auf die Patenterteilung: **02.09.2009**
(21) Anmeldenummer: 06002040.1
(22) Anmeldetag: 01.02.2006
(51) Int. Cl.: E06B 9/78

(54) **Gurtwickler für eine Verdunkelungsvorrichtung wie einen Rolladen**
Tape drum for a darkening device, like a roller shutter
Enrouleur de sangle pour un dispositif d'occultation comme un volet roulant

(30) Priorität: 18.02.2005 DE 202005002747 U
(43) Veröffentlichungstag der Anmeldung: 13.09.2006
(73) Patentinhaber: ARCA Beteiligungen GmbH, 46414 Rhede (DE)
(72) Erfinder: Rademacher, Wilhelm, 46414 Rhede (DE)
(74) Vertreter: Gottschald, Jan

(56) Entgegenhaltungen:
- DE-A1-102004 012 354

## Beschreibung

Die Erfindung betrifft einen Gurtwickler für eine Verdunkelungseinrichtung wie einen Rolladen gemäß dem Oberbegriff von Anspruch 1.

Der in Rede stehende, motorisch betätigte Gurtwickler findet in weitem Umfang Anwendung für die Nachrüstung, d. h. für den Austausch manuell betätigter Gurtwickler, Hierbei ist in einer ersten Variante der Einbau des motorisch betätigten Gurtwicklers in einem vorhandenen Gurtkasten vorgesehen. Es sind aber auch Auiputzgeräte bekannt, die ggf. als Schwenkwickler ausgestaltet sind.

Motorisch betätigte Gurtwickler sind heute zunehmend mit Automatikfunktionen ausgestattet. Eine dieser Automatikfunktionen besteht darin, daß der Gurtwickler zu vorbestimmten Zeiten automatisch betätigt wird. Hierfür ist der Gurtwickler mit einem Zeitmodul ausgestattet. Der bekannte Gurtwickler (DE 10 2004 012 354 A1), von dem die Erfindung ausgeht, weist eine Antriebsanordnung und eine Steuerungsanordnung auf, wobei die Steuerungsanordnung ein als Funkuhmiodul ausgestaltetes Zeitmodul aufweist.

In Deutschland verbreitet die Physikalisch-Technische Bundesanstalt (PTB) ein Zeitsignal über den Langwellensender DCF 77 im Dauerbetrieb. Eine entsprechende Einrichtung auf internationaler Basis ist der TDF-Langwellensender in Allouis, Frankreich.

Das Funkuhrmodul des bekannten Gurtwicklers ist darauf eingerichtet, eines der obigen Langwellen-Zeitsignale zur Ermittlung der aktuellen Zeit über Funk zu empfangen. Hierfür ist eine Antenne vorgesehen, die regelmäßig als Ferrit-Antenne ausgestaltet ist. Der Nachteil der obigen Anwendung einer Ferrit-Antenne besteht in ihrer hohen Richtwirkung, so daß bei ungünstiger Einbaulage des Gurtwicklers der Empfang des Zeitsignals von nur schlechter Qualität ist. Dies führt im ungünstigsten Fall zum Empfang eines fehlerhaften Zeitsignals und im Ergebnis zur Ermittlung einer fehlerhaften aktuellen Zeit.

Die Gefahr eines unzureichendes Empfangs des Zeitsignals ist bei dem bekannten Gurtwickler besonders ausgeprägt, da er ortsfest und unbeweglich am Mauerwerk oder in einer Mauerwerksausnehmung angeordnet ist. Es ist hier gewissermaßen vom Zufall abhängig, ob das Funkuhrmodul ordnungsgemäß arbeitet. Die Betriebssicherheit des bekannten Gurtwicklers ist daher erheblich eingeschränkt.

Eine Möglichkeit zur Erhöhung der Betriebssicherheit besteht darin, den Gurtwickler über eine Femsteuervorrichtung anzusteuern (DE 200 01 483 U1). Dabei weist die Femsteuervorrichtung ein als Funkuhrmodul ausgestaltetes Zeitmodul auf und sendet die entsprechenden Zeitinformationen über Funk an den oder die ortsfesten Gurtwickler. Durch die Beweglichkeit der Fernsteuervorrichtung ist es ohne weiteres möglich, einen optimalen Empfang des Zeitsignals sicherzustellen. Nachteilig ist allerdings der zusätzliche Realisierungsaufwand, insbesondere wenn eine Fernsteuervorrichtung, beispielsweise aus Kostengründen, gar nicht gewünscht ist.

Der Erfindung liegt das Problem zugrunde, den bekannten Gurtwickler derart auszugestalten und weiterzubilden, daß die Betriebssicherheit im Hinblick auf den ordnungsgemäßen Betrieb des Zeitmoduls erhöht wird.

Das obige Problem wird bei einem Gurtwickler mit den Merkmalen des Oberbegriffs von Anspruch 1 durch die Merkmale des kennzeichnenden Teils von Anspruch 1 gelöst.

Wesentlich ist die Überlegung, daß die Antenne des Zeitmoduls über eine Haltevorrichtung derart verstellbar angeordnet ist, daß ein Ausrichten der Antenne zur Optimierung des Empfangs des Zeitsignals möglich ist. Mit "verstellbar" ist vorliegend gemeint, daß die Antenne eine Relativbewegung gegenüber dem Gurtwickler im übrigen durchführen kann. Damit ist gewährleistet, daß auch bei feststehendem Gurtwickler eine optimale Ausrichtung der Antenne sichergestellt ist.

Das Zeitmodul kann als in sich abgeschlossene Einheit ausgestaltet sein, die ggf. komplett als Modul gegen ein anderes Modul austauschbar ist, Es kann aber auch aus mehreren separaten Einheiten bestehen. Ferner kann es vorgesehen sein, daß das Zeitmodul die Antenne umfaßt, oder daß dem Zeitmodul die Antenne, ggf. wiederum als separate Einheit, zugeordnet ist,

Bei der Antenne handelt es sich vorzugsweise um eine Ferrit-Antenne, da hiermit ein besonders kompakter Aufbau möglich ist. Es sind aber auch andere Ausgestaltungen für die Antenne denkbar.

Ein besonders vorteilhaftes Ausrichtverhalten läßt sich gemäß Anspruch 5 dadurch erreichen, daß die Antenne um eine Schwenkachse schwenkbar ist. Dabei ist die Schwenkbarkeit um eine einzige Schwenkachse oder um zwei vorzugsweise zueinander senkrecht ausgerichtete Schwenkachsen (Anspruch 7) denkbar.

Die bevorzugten Ausführungsformen gemäß Anspruch 8 ermöglichen das Ausrichten der Antenne mit minimalem Aufwand. Wesentlich ist hier die Tatsache, daß das Ausrichten nicht mit einem aufwendigen Demontagevorgang verbunden ist.

Besonders komfortabel gestaltet sich das Ausrichten der Antenne für den Benutzer dann, wenn während des Ausrichtens der Antenne über eine Anzeige am Gurtwickler eine Information über den jeweils aktuellen Empfangspegel des Zeitsignals sichtbar ist (Anspruch 12). Hierdurch läßt sich insbesondere der für das Ausrichten der Antenne erforderliche Zeitaufwand erheblich reduzieren.

Im folgenden wird die Erfindung anhand einer lediglich ein Ausführungsbeispiel darstellenden Zeichnung näher erläutert. In der Zeichnung zeigt
- Fig. 1: in einer perspektivischen Ansicht den vorderen Bereich eines erfindungsgemäßen Gurtwicklers ohne Frontblende,
- Fig. 2: in einer Ansicht von vorne den Gurtwickler gemäß Fig. 1 - a) mit Frontblende und b) ohne Frontblende, und
- Fig. 3: in einer Ansicht von oben den Gurtwickler gemäß Fig. 1 - a) mit Frontblende und b) ohne Frontblende.

Der in der Zeichnung dargestellte Gurtwickler ist bestimmt für eine Verdunkelungsvorrichtung wie einen Rolladen, eine Jalousie, eine Markise o. dgl., Der Gurtwickler ist mit einem Gehäuse 1 sowie mit einer im Gehäuse 1 befindlichen Antriebsanordnung 2 ausgestattet. Beim dem Gehäuse 1 muß es sich nicht notwendigerweise um ein vollständig geschlossenes Gehäuse 1 handeln. Beispielsweise fällt vorliegend unter den Begriff "Gehäuse" auch ein Rahmen, der die Antriebsanordnung 2 aufnimmt.

Die Antriebsanordnung 2 weist vorzugsweise eine Haspel 3 zum Aufwickeln eines Gurtbandes 4, einen elektrischen Antriebsmotor 5 sowie ein zur Haspel 3 kuppelndes Untersetzungsgetriebe 6 auf. Diese Komponenten der Antriebsanordnung 2 sind in der Zeichnung lediglich angedeutet. Hinsichtlich einer bevorzugten Ausgestaltung der Antriebsanordnung 2 darf auf das deutsche Gebrauchsmuster 297 22 936.2 der Anmelderin verwiesen werden. Der Inhalt dieses Gebrauchsmusters wird insoweit in vollem Umfange zum Gegenstand der vorliegenden Anmeldung gemacht.

Der Gurtwickler ist mit einer Steuerungsanordnung 7 ausgestattet, die bei der dargestellten und insoweit bevorzugten Ausgestaltung im Gehäuse 1 angeordnet ist. Es kann aber auch vorgesehen sein, daß die Steuerungsanordnung 7 am Gehäuse 1 angeordnet ist. Dies ist beispielsweise der Fall, wenn die Steuerungsanordnung 7 in mehreren Modulen aufgebaut ist, die jeweils auf das Gehäuse 1 aufsteckbar sind.

Die Steuerungsanordnung 7 weist ein Zeitmodul 8 auf, das als Funkuhrmodul ausgestaltet ist. In besonders bevorzugter Ausgestaltung handelt es sich bei dem Zeitmodul 8 um ein DCF-Modul. Es ist aber auch denkbar, das Zeitmodul 8 als TDF-Modul auszugestalten. Mittels des Zeitmoduls 8 läßt sich ein Zeitsignal zur Ermittlung der aktuellen Zeit über Funk empfangen. Im dargestellten Ausführungsbeispiel ist dem Zeitmodul 8 eine Antenne 9 für den Empfang des Zeitsignals zugeordnet Grundsätzlich kann die Antenne 9 auch integraler Bestandteil des Zeitmoduls 9 sein.

Da es sich bei der Ausgestaltung des Zeitmoduls 8 als DCF-Modul oder als TDF-Modul um einen Langwellenempfänger handelt, ist die Antenne 9 vorzugsweise als Ferrit-Antenne ausgestaltet. Dies ist auch bei der dargestellten und insoweit bevorzugten Ausführungsform der Fall.

Wesentlich ist nun, daß die Antenne 9 des Zeitmoduls 8 über eine Haltevorrichtung 10 derart verstellbar angeordnet ist, daß ein Ausrichten der Antenne 9 zur Optimierung des Empfangs des Zeitsignals möglich ist. Dies läßt sich einer Zusammenschau der Fig. 1 und 3 entnehmen und wird im folgenden noch näher erläutert,

Bei der dargestellten und insoweit bevorzugten AusRhmngsform ist das Gehäuse 1 im eingebauten Zustand jedenfalls größtenteils in einer Mauerwerksausnehmung angeordnet. Gurtwickler dieser Art werden eingesetzt häufig in der Nachrüstung bei vorhandenen Verdunkelungsvorrichtungen, um vorhandene mechanische Guriwickler zu ersetzen. Der wesentliche Vorteil eines solchen Gurtwicklers mit Elektromotor besteht darin, daß er ohne weiteres in der meist genormten Mauerwerksausnehmung für den rein mechanischen Gurtwickler ersatzweise Platz findet. Der Austausch ist also sehr einfach möglich.

Grundsätzlich kann der Gurtwickler aber auch als Aufputz-Gerät ausgestaltet sein. Derartige Gurtwickler werden entsprechend dann eingesetzt, wenn eine Mauerwerksausnehmung nicht vorhanden ist oder, beispielsweise aus Kostengründen, nicht vorgesehen werden soll.

Bei beiden oben genannten Varianten eines Gurtwicklers ist das als Funkuhrmodul ausgestaltete Zeitmodul 8, insbesondere die Antenne 9, zwangsweise in unmittelbarer Nähe zum Mauerwerk angeordnet. Insbesondere bei einem Mauerwerk mit integrierter Bewehrung führt dies zu einem Abschirmeffekt durch das Mauerwerk und im Ergebnis zu einer Behinderung beim Empfang des Zeitsignals über Funk, Unter Berücksichtigung dieser grundsätzlich bestehenden Behinderung beim Empfang des Zeitsignals ist es besonders vorteilhaft, daß die Antenne 9 bei dem vorschlagsgemäßen Gurtwickler ausgerichtet werden kann. Ohne das Ausrichten der Antenne 9 kann ein zuverlässiger Empfang des Zeitsignals nicht sichergestellt werden.

Es ist der Darstellung in Fig. 2 zu entnehmen, daß das Gehäuse 1 eine Frontblende 11 aufweist, die verschiedene Bedienungselemente 12, eine Anzeige 13 und einen Einführkanal 14 für das Gurtband 4 einfaßt. Grundsätzlich kann es auch vorgesehen sein, daß die Frontblende 11 die genannten Elemente 12, 13, 14 aufnimmt. Beispielsweise können die Bedienungselemente 12 auf der Frontblende 11 angeordnet sein.

Das Gehäuse 1 weist also jedenfalls einen Grundkörper 15 und die obige Frontblende 11 auf Es kann auch sein, daß das Gehäuse 1 aus einer Vielzahl weiterer Teilkomponenten besteht.

Vorzugsweise ist die Antenne 9 im Gehäuse 1 angeordnet. Besonders vorteilhaft ist die Anordnung der Antenne 9 unmittelbar unter der Frontblende 11, so daß möglichst wenige konstruktive Komponenten des Gurtwicklers den Empfang des Zeitsignals stören. Bei dem dargestellten und insoweit bevorzugten Ausführungsbeispiel ist es ferner so, daß die Antenne 9 im Bereich des Einführkanals 14 für das Gurtband 4 angeordnet ist. Dies ist insofern vorteilhaft, als die Antenne 9 dann in deutlicher Entfernung von der Antriebsanordnung 2 und deren den Empfang störenden bzw. abschirmenden Komponenten entfernt ist.

In besonders bevorzugter Ausgestaltung ist die Antenne 9 um eine Schwenkachse 16 schwenkbar verstellbar. Der hiermit erreichbare Schwenkwinkel der Antenne 9 ist im wesentlichen abhängig von der Ausgestaltung des Gehäuses 1. Bei dem dargestellten Ausftihrungsbeispiel beträgt der Schwenkwinkel der Antenne 9 etwa 12°.

Insbesondere bei der Ausgestaltung der Antenne 9 als Ferrit-Antenne ist es vorzugsweise so, daß sich die Antenne 9 in Richtung einer Längsachse 17 erstreckt, wobei sich die Schwenkachse 16 der Antenne 9 vorzugsweise senkrecht zur Längsachse 17 der Antenne 9 erstreckt. Dies ist in Fig. 1 dargestellt. Es ist der Darstellung in Fig. 1 ferner zu entnehmen, daß sich die Schwenkachse 16 der Antenne 9 im eingebauten Zustand im wesentlichen in vertikaler Richtung erstreckt. Dies trägt der Tatsache Rechnung, daß es bei der Ausrichtung in erster Linie darauf ankonlmt, daß die Längsachse 17 der Antenne 9 verschiedene Orientierungen innerhalb einer horizontalen Ebene einnimmt.

Grundsätzlich kann es aber auch vorgesehen sein, daß die Antenne 9 um eine weitere Schwenkachse schwenkbar ist, wobei die beiden Schwenkachsen 16 vorzugsweise zueinander senkrecht ausgerichtet sind.

Bei der dargestellten Ausführungsform ist die Ausrichtung der Antenne 9 insofern besonders leicht durchführbar, als die Antenne 9 verstellbar ist, ohne den Gurtwickler, insbesondere das Gehäuse 9 oder die Frontblende 11 des Gehäuses 1, demontieren zu müssen. Dies zeigt beispielsweise die Darstellung gemäß Fig. 3. Das Gehäuse 1, bzw. die Frontblende 11, weist hier eine Ausnehmung 18 auf, durch die hindurch ein Zugriff zur Verstellung der Antenne 9 möglich ist.

Im einzelnen weist die Haltevorrichtung 10 der Antenne 9 für die Verstellung der Antenne 9 ein Eingriffsprofil 19 auf, das hier als eine Art Kreuzschlitz ausgestaltet ist. Das Eingriffsprofil 19 kann auch ein einfacher Schlitz oder eine andere Formgebung aufweisen. Damit ist es möglich, die Ausrichtung, also die Verstellung der Antenne 9, mit einem einfachen Werkzeug wie mit einem Schraubendreher o. dgl. zu bewerkstelligen. Es kann aber auch vorgesehen sein, daß die Haltevorrichtung 10 mit einem Betätigungselement für die Verstellung der Antenne 9 ausgestattet ist, wodurch die Verstellung der Antenne 9 ohne Werkzeug möglich wäre.

Die Haltevorrichtung 10 weist nun ein feststehendes Lagerelement 20 zur schwenkbaren Lagerung eines Halteelements 21 auf. Durch den Eingriff zwischen dem Lagerelement 20 und dem Halteelement 21 ist das Halteelement 21 um die Schwenkachse 16 schwenkbar. Dabei dient das Halteelement 21 der Aufnahme der Antenne 9, wobei die Antenne 9 im dargestellten und insoweit bevorzugten Ausführungsbeispiel über Federelemente 22 im Halteelement 21 fixiert ist. Das Halteelement 21 ist vorzugsweise in das Lagerelement 20 eingeklipst. Hierfiir ist das Halteelement 21 mit einer Reihe von federnden Haken 23 ausgestattet, die im eingebauten Zustand mit einem kreisförmigen Absatz des Lagerelements 20 in Eingriff stehen.

In bevorzugter Ausgestaltung ist es so, daß das Lagerelement 20 und das Halteelement 21 über jeweils eine Eingriffsfläche miteinander in Eingriff stehen und daß die Eingriffsflächen sich im wesentlichen senkrecht zur Schwenkachse 16 des Halteelements 21 erstrecken. Um zu vermeiden, daß sich die Antenne 9 selbsttätig in ungewünschter Weise verstellt, ist es vorzugsweise vorgesehen, daß diese Eingriffsflächen jeweils angerauht sind, um die Reibung zwischen diesen beiden Komponenten zu erhöhen. Eine Alternative besteht darin, daß die beiden Eingriffsflächen zueinander korrespondierende Verzahnungen aufweisen, die wiederum dem selbsttätigen, ungewünschten Verstellen der Antenne 9 entgegenwirken.

Eine weitere bevorzugte Ausführungsform führt zu einem besonders komfortablen Ausrichten der Antenne 9. Hier ist es vorgesehen, daß die Steuerungsanordnung 7 die Anzeige 13 derart ansteuert, daß während des Ausrichtens der Antenne 9 über die Anzeige 13 eine Information über den jeweils aktuellen Empfangspegel des Zeitsignals sichtbar ist. Hier ist beispielsweise eine zahlenmäßige Darstellung oder eine graphische Darstellung, beispielsweise durch einen Balken mit sich in Abhängigkeit vom aktuellen Empfangspegel verändernder Länge o. dgl., denkbar.

Besonders benutzerfreundlich ist schließlich eine weitere bevorzugte Ausführungsform, bei der die Antenne 9 motorisch verstellbar ist. Die Steuerungsanordnung 7 nimmt die Ausrichtung der Antenne 9 dann automatisch vor, Hierfür weist die Steuerungsanordnung 7 einen entsprechenden Regelkreis auf. Die Antenne 9 wird über den Regelkreis so lange motorisch verstellt, bis der aktuelle Empfangspegel des Zeitsignals maximal ist.

Es darf noch darauf hingewiesen werden, daß die Antenne 9 über eine nicht dargestellte Verbindungsleitung mit der Steuerungsanordnung 7 im übrigen verbunden ist. Hierfür ist an der Haltevorrichtung 10 ein elektrischer Anschluß 24 vorgesehen, der über die Verbindungsleitung mit einem Anschluß 25 der Steuerungsanordnung 7 entsprechend verbunden ist.

Schließlich darf noch ganz allgemein darauf hingewiesen werden, daß der erfindungsgemäße Gurtwickler auch mit einer Funkfiemsteuerung für das fenragesteverte Auslösen einzelner Funktionen ausgestattet sein kann. Wenn gleichzeitig, wie oben beschrieben, der Antriebsmotor 5 als Gleichstrommotor (vorzugsweise 220 V) ausgestaltet ist, so stellen sich besondere Anforderungen an diese Funkfernsteuerung. Bei einem Gleichstrommotor entsteht nämlich bei jedem Umpolen des Kommutators ein Bürstenfeuer, das die Funkübertragung der Funkfernsteuerung stört.

Die obige Störung der Funkfernsteuerung durch das Bürstenfeuer des Gleichstrommotors 5 läßt sich beispielsweise durch eine geeignete Wahl des Frequenzbereichs der Funkfernsteuerung reduzieren. Es ist aber auch möglich, die Signale der Funkfernsteuerung redundant zu kodieren, so daß die Übertragung entweder fehlerresistent wird oder daß Übertragungsfehler jedenfalls erkannt werden.

In besonders bevorzugter Ausgestaltung ist das Funksignal über, Frequenzmodulation kodiert. Dabei handelt es sich bei der Funkfernsteuerung vorzugsweise um ein GFSK-Sende-/Empfangsgerät (Gaussian Frequency Shift Keying) mit CRC-Kodierung (Cylic Redundancy Check) und mit Manchester-Code Kollisionserkennung.

Die obige Ausgestaltung einer Funkfernsteuerung ist auf alle Bereiche der Haustechnik, insbesondere jedoch auf den Bereich der motorischen Gurtwickler für Verdunkelungsvorrichtungen wie einen Rolladen, anwendbar.

## Patentansprüche

1. Gurtwickler für eine Verdunkelungsvorrichtung wie einen Rolladen, mit einem Gehäuse (1), mit einer im Gehäuse (1) befindlichen Antriebsanordnung (2) zum motorischen Aufwickeln eines Gurtbands (4) und mit einer Steuerungsanordnung (7), wobei die Steuerungsanordnung (7) am oder im Gehäuse (1) angeordnet ist, wobei die Steuerungsanordnung (7) ein Zeitmodul (8) aufweist und wobei das Zeitmodul (8) als Funkuhrmodul, insbesondere als DCF-Modul o. dgl. ausgestaltet ist, so daß ein Zeitsignal zur Ermittlung der aktuellen Zeit über Funk empfangen werden kann, wobei das Zeitmodul (8) eine Antenne (9), vorzugsweise eine Ferrit-Antenne, für den Empfang des Zeitsignals aufweist oder dem Zeitmodul (8) eine entsprechende Antenne (9) zugeordnet ist,
**dadurch gekennzeichnet**
**daß** die Antenne (9) über eine Haltevorrichtung (10) derart verstellbar angeordnet ist, daß ein Ausrichten der Antenne (9) zur Optimierung des Empfangs des Zeitsignals möglich ist.

2. Gurtwickler nach Anspruch 1, **dadurch gekennzeichnet, daß** das Gehäuse (1) im eingebauten Zustand jedenfalls größtenteils in einer Maucrwerksausnehmung angeordnet ist.

3. Gurtwickler nach Anspruch 1 oder 2, **dadurch gekennzeichnet, daß** das Gehäuse (1) eine Frontblende (11) aufweist, die vorzugsweise Bedienungselemente (12) und/oder eine Anzeige (13) und weiter vorzugsweise einen Einführkanal (14) für das Gurtband (4) aufnimmt oder einfaßt

4. Gurtwickler nach Anspruch 3, **dadurch gekennzeichnet, daß** die Antenne (9) im Gehäuse (1) angeordnet ist, vorzugsweise, daß die Antenne (9) unmittelbar unter der Frontblende (11) angeordnet ist, weiter vorzugsweise, daß die Antenne (9) im Bereich des Einführkanals (14) für das Gurtband (4) angeordnet ist.

5. Gurtwickler nach einem der vorhergehenden Ansprüche, **dadurch gekennzeichnet, daß** die Antenne (9) um eine Schwenkachse (16) schwenkbar ist, vorzugsweise, daß der Schwenkwinkel der Antenne (9) etwa 12° beträgt.

6. Gurtwickler nach Anspruch 5, **dadurch gekennzeichnet, daß** sich die Antenne (9) in Richtung einer Längsachse (17) erstreckt und daß sich die Schwenkachse (16) der Antenne (9) senkrecht zur Längsachse (17) der Antenne (9) erstreckt, vorzugsweise, daß, sich die Schwenkachse (16) der Antenne (9) im eingebauten Zustand im wesentlichen in vertikaler Richtung erstreckt.

7. Gurtwickler nach Anspruch 5 oder 6, **dadurch gekennzeichnet, daß** die Antenne (9) um eine weitere Schwenkachse schwenkbar ist, vorzugsweise, daß die beiden Schwenkachsen zueinander senkrecht ausgerichtet sind.

8. Gurtwickler nach einem der vorhergehenden Ansprüche, **dadurch gekennzeichnet, daß** die Anordnung, insbesondere das Gehäuse (1), so getroffen ist, daß die Antenne (9) verstellbar ist, ohne den Gurtwickler, insbesondere das Gehäuse (1) oder die Frontblende (11) des Gehäuses (1), demontieren zu müssen, vorzugsweise, daß das Gehäuse (1), insbesondere die ggf. vorhandene Frontblende (11), eine Ausnehmung (18) aufweist, durch die hindurch ein Zugriff zur Verstellung der Antenne (9) möglich ist.

9. Gurtwickler nach einem der vorhergehenden Ansprüche, **dadurch gekennzeichnet, daß** die Haltevorrichtung (10) für die Verstellung der Antenne (9) ein Eingriffsprofil (19), vorzugsweise einen Schlitz oder einen Kreuzschlitz für den Eingriff mit einem Schraubendreher o. dgl., aufweist, oder, daß ein Betätigungselement für die Verstellung der Antenne (9) vorgesehen ist und **dadurch** eine Verstellung der Antenne (9) ohne Werkzeug möglich ist.

10. Gurtwickler nach einem der vorhergehenden Ansprüche, **dadurch gekennzeichnet, daß** die Haltevorrichtung (10) ein feststehendes Lagerelement (20) zur schwenkbaren Lagerung eines Halteelements (21) um die Schwenkachse (16) aufweist und daß das Halteelement (21) die Antenne (9) aufnimmt, vorzugsweise, daß das Halteelement (21) in das Lagerelement (20) eingeklipst ist.

11. Gurtwickler nach Anspruch 10, **dadurch gekennzeichnet, daß** das Lagerelement (20) und das Halteelement (21) über jeweils eine Eingriffsfläche miteinander in Eingriff stehen und daß die Eingriffsflächen sich im wesentlichen senkrecht zur Schwenkachse (16) des Halteelements (21) erstrecken, vorzugsweise, daß die Eingriffsflächen jeweils angerauht sind oder zueinander korrespondierende Verzahnungen aufweisen, um ein selbsttätiges Verstellen der Antenne (9) zu verhindern.

12. Gurtwickler nach Anspruch 3 und ggf. nach einem der Ansprüche 4 bis 11, **dadurch gekennzeichnet, daß** die Steuerungsanordnung (7) die Anzeige (13) derart ansteuert, daß während des Ausrichtens der Antenne (9) über die Anzeige (13) eine Information über den jeweils aktuellen Empfangspegel des Zeitsignals sichtbar ist.

13. Gurtwickler nach einem der vorhergehenden Ansprüche, **dadurch gekennzeichnet, daß** die Antenne (9) motorisch verstellbar ist, vorzugsweise, daß die Steuerungsanordnung (7) die Ausrichtung der Antenne (9) automatisch vornimmt und hierfür einen entsprechenden Regelkreis aufweist.

## Claims

1. Strap winder for a shading apparatus such as a roller blind, having a housing (1), having a drive arrangement (2), which is located in the housing (1), for winding up a strap webbing (4) by motor, and having a control arrangement (7), with the control arrangement (7) being arranged on or in the housing (1), with the control arrangement (7) having a time module (8) and with the time module (8) being configured as a radio clock module, in particular as a DCF module or the like, so that a time signal for establishing the current time can be received via radio, with the time module (8) having an antenna (9), preferably a ferrite antenna, for receiving the time signal or a corresponding antenna (9) being associated with the time module (8),
**characterized**
**in that** the antenna (9) is arranged such that it can be adjusted by means of a holding apparatus (10) in such a way that it is possible to orient the antenna (9) in order to optimize reception of the time signal.

2. Strap winder according to Claim 1, **characterized in that** the housing (1) is in any case arranged for the most part in a recess in the brickwork in the installed state.

3. Strap winder according to Claim 1 or 2, **characterized in that** the housing (1) has a front panel (11) which preferably accommodates or holds operator control elements (12) and/or a display (13) and furthermore preferably an insertion channel (14) for the strap webbing (4).

4. Strap winder according to Claim 3, **characterized in that** the antenna (9) is arranged in the housing (1), preferably **in that** the antenna (9) is arranged directly beneath the front panel (11), further preferably **in that** the antenna (9) is arranged in the region of the insertion channel (14) for the strap webbing (4).

5. Strap winder according to one of the preceding claims, **characterized in that** the antenna (9) can be pivoted about a pivot axis (16), preferably **in that** the pivot angle of the antenna (9) is approximately 12°.

6. Strap winder according to Claim 5, **characterized in that** the antenna (9) extends in the direction of a longitudinal axis (17), and **in that** the pivot axis (16) of the antenna (9) extends perpendicular to the longitudinal axis (17) of the antenna (9), preferably in that the pivot axis (16) of the antenna (9) extends substantially in the vertical direction in the installed state.

7. Strap winder according to Claim 5 or 6, **characterized in that** the antenna (9) can be pivoted about a further pivot axis, preferably **in that** the two pivot axes are oriented perpendicular to one another.

8. Strap winder according to one of the preceding claims, **characterized in that** the arrangement, in particular the housing (1), is made such that the antenna (9) can be adjusted without the strap winder, in particular the housing (1) or the front panel (11) of the housing (1), having to be removed, preferably **in that** the housing (1), in particular the front panel (11) which may be present, has a recess (18) through which access for adjusting the antenna (9) is possible.

9. Strap winder according to one of the preceding claims, **characterized in that**, for adjustment of the antenna (9), the holding device (10) has an engagement profile (19), preferably a slot or a cruciform recess for engagement by a screwdriver or the like, or **in that** an operating element for adjusting the antenna (9) is provided and, as a result, it is possible to adjust the antenna (9) without a tool.

10. Strap winder according to one of the preceding claims, **characterized in that** the holding apparatus (10) has a stationary bearing element (20) for pivotably mounting a holding element (21) about the pivot axis (16), and **in that** the holding element (21) accommodates the antenna (9), preferably **in that** the holding element (21) is clipped into the bearing element (20)

11. Strap winder according to Claim 10, **characterized in that** the bearing element (20) and the holding element (21) engage with one another by means of a respective engagement surface, and **in that** the engagement surfaces extend substantially perpendicular to the pivot axis (16) of the holding element (21), preferably **in that** the engagement surfaces are each roughened or have tooth systems which correspond with one another, in order to prevent automatic adjustment of the antenna (9).

12. Strap winder according to Claim 3 and possibly according to one of Claims 4 to 11, **characterized in that** the control arrangement (7) actuates the display (13) in such a way that information about the respectively current reception level of the time signal is visible via the display (13) during orientation of the antenna (9).

13. Strap winder according to one of the preceding claims, **characterized in that** the antenna (9) can be adjusted by motor, preferably **in that** the control arrangement (7) automatically orients the antenna (9) and has a corresponding control loop for this purpose.

## Revendications

1. Enrouleur de sangle pour un dispositif d'occultation comme un volet roulant, comprenant un boîtier (1), avec un agencement d'entraînement (2) situé dans le boîtier (1), pour l'enroulement motorisé d'une sangle (4) et comprenant un agencement de commande (7), l'agencement de commande (7) étant disposé sur ou dans le boîtier (1), l'agencement de commande (7) présentant un module d'horloge (8) et le module d'horloge (8) étant configuré sous forme de module d'horloge radio, en particulier sous forme de module DCF ou similaire, de sorte qu'un signal temporel puisse être reçu par radio pour déterminer l'heure actuelle, le module d'horloge (8) présentant une antenne (9), de préférence une antenne de ferrite, pour recevoir le signal temporel ou une antenne correspondante (9) étant associée au module d'horloge (8),
**caractérisé en ce que**
l'antenne (9) est disposée par le biais d'un dispositif de retenue (10) de manière déplaçable de telle sorte qu'une orientation de l'antenne (9) pour optimiser la réception du signal temporel soit possible.

2. Enrouleur de sangle selon la revendication 1, **caractérisé en ce que** le boîtier (1) est disposé dans l'état installé à chaque fois pour la majeure partie dans un évidement de la maçonnerie.

3. Enrouleur de sangle selon la revendication 1 ou 2, **caractérisé en ce que** le boîtier (1) présente un bandeau avant (11) qui reçoit ou comprend de préférence des éléments de commande (12) et/ou un affichage (13) et en outre de préférence aussi un canal d'insertion (14) pour la sangle (4).

4. Enrouleur de sangle selon la revendication 3, **caractérisé en ce que** l'antenne (9) est disposée dans le boîtier (1), de préférence **en ce que** l'antenne (9) est disposée directement sous le bandeau avant (11), et plus, préférablement, **en ce que** l'antenne (9) est disposée dans la région du canal d'insertion (14) pour la sangle (4).

5. Enrouleur de sangle selon l'une quelconque des revendications précédentes, **caractérisé en ce que** l'antenne (9) peut pivoter autour d'un axe de pivotement (16), de préférence **en ce que** l'angle de pivotement de l'antenne (9) vaut approximativement 12°.

6. Enrouleur de sangle selon la revendication 5, **caractérisé en ce que** l'antenne (9) s'étend dans la direction d'un axe longitudinal (17) et **en ce que** l'axe de pivotement (16) de l'antenne (9) s'étend perpendiculairement à l'axe longitudinal (17) de l'antenne (9), de préférence **en ce que** l'axe de pivotement (16) de l'antenne (9) s'étend essentiellement dans la direction verticale dans l'état installé.

7. Enrouleur de angle selon la revendication 5 ou 6, **caractérisé en ce que** l'antenne (9) peut pivoter autour d'un autre axe de pivotement, de préférence **en ce que** les deux axes de pivotement sont orientés perpendiculairement l'un à l'autre.

8. Enrouleur de sangle selon l'une quelconque des revendications précédentes, **caractérisé en ce que** l'agencement, en particulier le boîtier (1), est tel que l'antenne (9) puisse être réglée sans devoir démonter l'enrouleur de sangle, en particulier le boîtier (1) ou le bandeau avant (11) du boîtier (1), de préférence **en ce que** le boîtier (1), en particulier le bandeau avant (11) éventuellement présent, présente un évidement (18) à travers lequel un accès est possible pour le réglage de l'antenne (9).

9. Enrouleur de sangle selon l'une quelconque des revendications précédentes, **caractérisé en ce que** le dispositif de retenue (10) pour le réglage de l'antenne (9) présente un profilé d'engagement (19), de préférence une fente, ou une fente croisée, pour l'engagement avec un tournevis ou similaire, ou **en ce qu'**un élément d'actionnement pour le réglage de l'antenne (9) est prévu et permet ainsi un réglage de l'antenne (9) sans outil.

10. Enrouleur de sangle selon l'une quelconque des revendications précédentes, **caractérisé en ce que** le dispositif de retenue (10) présente un élément de palier fixe (20) pour le support sur palier pivotant d'un élément de retenue (21) autour de l'axe de pivotement (16), et **en ce que** l'élément de retenue (21) reçoit l'antenne (9), de préférence **en ce que** l'élément de retenue (21) est enclipsé dans l'élément de palier (20).

11. Enrouleur de sangle selon la revendication 10, **caractérisé en ce que** l'élément de palier (20) et l'élément de retenue (21) sont en prise l'un avec l'autre par le biais d'une surface d'engagement respective et **en ce que** les surfaces d'engagement s'étendent essentiellement perpendiculairement à l'axe de pivotement (16) de l'élément de retenue (21), de préférence **en ce que** les surfaces d'engagement sont à chaque fois rendues rugueuses ou présentent des dentures mutuellement correspondantes, afin d'éviter un déplacement autonome de l'antenne (9).

12. Enrouleur de sangle selon la revendication 3 et éventuellement selon l'une quelconque des revendications 4 à 11, **caractérisé en ce que** l'agencement de commande (7) commande l'affichage (13) de telle sorte que pendant l'orientation de l'antenne (9), une information concernant le niveau de réception actuel respectif du signal temporel puisse être visible par le biais de l'affichage (13).

13. Enrouleur de sangle selon l'une quelconque des revendications précédentes, **caractérisé en ce que** l'antenne (9) peut être réglée par moteur, de préférence **en ce que** l'agencement de commande (7) effectue automatiquement l'orientation de l'antenne (9) et présente à cet effet un circuit de réglage correspondant.
